# EUROPÄISCHE PATENTSCHRIFT

(11) **EP 2 710 297 B1**
(45) Veröffentlichungstag und Bekanntmachung des Hinweises auf die Patenterteilung: **06.07.2016**
(21) Anmeldenummer: 12728383.6
(22) Anmeldetag: 11.05.2012
(51) Int. Cl.: F21V 33/00, F21S 8/02, F21Y 115/10

(54) **SCHALLABSORBIERENDE LEUCHTE**
SOUND-ABSORBING LAMP
LUMINAIRE À ABSORPTION ACOUSTIQUE

(30) Priorität: 18.05.2011 DE 102011101913
(43) Veröffentlichungstag der Anmeldung: 26.03.2014
(73) Patentinhaber: BOSIG GmbH, 73333 Gingen a. d. Fils (DE)
(72) Erfinder: SCHMID, Oliver, 73333 Gingen a.d. Fils (DE)
(74) Vertreter: Konle, Tilmar
(86) Internationale Anmeldenummer: PCT/EP2012/002040
(87) Internationale Veröffentlichungsnummer: WO 2012/156060

(56) Entgegenhaltungen:
- EP-A1- 1 933 086
- WO-A1-2004/014102
- DE-U1-202008 008 896

## Beschreibung

Die Erfindung bezieht sich auf eine schallabsorbierende Leuchte gemäß dem Oberbegriff des Patentanspruchs 1. Eine derartige Leuchte ist aus der DE 20 2008 008896 U1 bekannt.

Die aus der DE 20 2008 008896 U1 bekannte schallabsorbierende Leuchte besteht aus einem Leuchtmittel und eine schallabsorbierenden Umhüllung. Das Leuchtmittel ist als ein LED-Paneel vorgesehen. Die Umhüllung ist in Form eines einstückigen Absorberpaneels ausgebildet, welches aus schallabsorbierendem Schaumkunststoff besteht und das LED-Paneel zumindest seitlich und an der Lichtaustrittsfläche umschließt, also dort, wo Luftschall auf die Leuchte auftrifft. Über der Lichtaustrittsfläche des LED-Paneels ist das Absorberpaneel als dünne Überdeckung ausgeführt, die lichtdurchlässig und gleichzeitig schallabsorbierend ist. Die bekannte Leuchte besteht indessen von ihrem Aufbau her aus mehreren Einzelteilen, so dass ihre Herstellung aufwendig und kostenintensiv ist.

Aus der EP 1 933 086 A1 ist ferner eine schallabsorbierende Leuchte bekannt, welche eine schallabsorbierende Umhüllung aus Leichtbauplatten für ein Leuchtmittel in Form von LED's aufweist. Das Leuchtmittel befindet sich in einigem Abstand zu der Lichtaustrittsfläche der Leuchte. An der Lichtaustrittsfläche der Leuchte ist die dortige Leichtbauplatte durch Austrittsöffnungen bzw. Perforierungen unterbrochen. Die Herstellung dieser bekannten Leuchte ist wegen ihres vielteiligem Aufbaus aufwendig.

Die Aufgabe der Erfindung besteht demgegenüber darin, eine schallabsorbierende Leuchte zu schaffen, welche einen einfachen Aufbau aufweist und kostengünstig herstellbar ist.

Diese Aufgabe wird erfindungsgemäß durch die kennzeichnenden Merkmale des Patentanspruch 1 gelöst.

Vorteilhafte Ausgestaltungen und Weiterbildungen der schallabsorbierenden Leuchte nach der Erfindung ergeben sich aus den Unteransprüchen.

Bei der erfindungsgemäßen Leuchte sind in der Rückseite eines vorkonfektionierten Absorberpaneels Vertiefungen zur Aufnahme eines LED-Paneels eingefräst. Die Ausfräsungen sind von einem umlaufenden Randbereich umgeben und mit der dünnen, lichtdurchlässigen Überdeckung zur Vorderseite hin abgeschlossen. Der Randbereich und die Überdeckung sind aus einem zusammenhängenden Stück Schaumkunststoff geformt. Die erfindungsgemäße Leuchte weist dadurch einen einfachen Aufbau auf, welcher kostgünstig hergestellt werden kann.

Die Erfindung wird mit ihren weitern Einzelheiten und Vorteilen an Hand der Zeichnungen näher erläutert. Es zeigt
- Fig. 1: einen Vertikalschnitt durch ein Ausführungsbeispiel der schallabsorbierenden Leuchte nach der Erfindung mit einem LED-Paneel und einem LED-Spot, und
- Fig. 2: eine perspektivische Ansicht der Rückseite eines Absorberpaneels einer Leuchte nach der Erfindung vor dem Einsetzen des LED-Paneels.

Die in Fig. 1 im Vertikalschnitt dargestellte schallabsorbierende Leuchte 10 weist als Leuchtmittel ein LED-Paneel 2 und mehrere LED-Spots 3 auf. Zur Vereinfachung ist in Fig. 1 nur ein einziges LED-Paneel 2 und ein einziger LED-Spot 3 eingezeichnet. Alternativ kann die Leuchte 10 auch nur ein oder mehrere LED-Paneele 2 oder nur mehrere LED-Spots 3 aufweisen. LED-Paneele 2 und LED-Paneele sind allgemein bekannt und können in verschiedenen Farben erstrahlen. Mit einem nicht gezeigten RGB-(Rot-Grün-Blau)-Steuergerät für die Versorgungsspannung kann die Farbstimmung des LED-Paneels 2 und des LED-Spots 3 beliebig verändert werden. Fernen lassen sich das LED-Paneel 2 und der LED-Spots 3 stufenlos dimmen, um die Beleuchtungsstärke des Leuchtmittels beliebig einzustellen. Werden LED-Paneele 2 an Decken und Wänden teilweise großflächig angebracht, so reflektiert Luftschall an der glatten, harten Oberfläche der LED-Paneele 2 besonders stark. Unter Luftschall wird eine Schallart verstanden, welche sich in der Luft ausbreitet und durch Reflexionen an Wänden und Decken in Räumen und Gebäuden als störender Lärm empfunden wird.

Um Reflexionen von Luftschall an der glatten, harten Oberfläche der LED-Paneele 3 zu verringern, sind das LED-Paneel 2 und die LED-Spots 3 in eine als Absorberpaneel 1 bezeichnete Umhüllung aus schallabsorbierendem Schaumkunststoff eingesetzt. Das Absorberpaneel 1 ist aus einem einzigen Materialstück ausgeführt und umschließt das LED-Paneel 2 und den LED-Spot 3 zumindest seitlich und an der Lichtsautrittsfläche (Vorderseite), also dort, wo Luftschall auf die Leuchte 10 auftrifft, wenn die Leuchte an der Decke oder an einer Wand eines Raums montiert ist. Für Leuchten 10, die frei hängend im Raum angeordnet sind, kann es günstig sein, wenn das Absorberpaneel 1 auch die Rückseite des LED-Paneels 2 und des LED-Spots 3 umschließt, um Reflexionen von Luftschall an der Rückseite des LED-Paneels 2 und des LED-Spots 3 weitgehend zu vermeiden.

Über der Lichtsautrittsfläche des LED-Paneels 2 und des LED-Spots 3 ist das Absorberpaneel 1 als dünne Überdeckung 1 a ausgeführt, die lichtdurchlässig und gleichzeitig schallabsorbierend ist.

Im dargestellten Ausführungsbeispiel nach Fig. 2 weist das Absorberpaneel 1 an seiner Rückseite eine Ausfräsung 1 c auf, welche ein LED-Paneel 2 aufnimmt. Die Ausfräsung 1 c des Absorberpaneels 1 wird von einem umlaufenden Randbereich 1 b umgeben und ist mit der Überdeckung 1 a zur Vorderseite hin abgeschlossen. Der Randbereich 1 b und die Überdeckung 1 c sind aus einem zusammenhängenden Stück Schaumkunststoff geformt. Die Tiefe T der rechteckförmigen Ausfräsung 1 c entspricht im dargestellten Beispielsfall der Dicke des Leuchtmittels 2, 3 und ist um die Dicke der Überdeckung 1a geringer als die Dicke D des Absorberpaneels 1. Dabei ist die Dicke der Überdeckung 1 a sehr dünn gewählt, um den Durchtritt der Lichtstrahlung des Leuchtmittels 2, 3 nach außen zur Vorderseite der Leuchte 10 hin so wenig wie möglich zu dämpfen. Wie schon erwähnt, ist die Dicke der Überdeckung 1a abhängig von der Beleuchtungsstärke des Leuchtmittels, und zwar je geringer die Beleuchtungsstärke, desto geringer ist auch die Dicke der Überdeckung 1a.

Als schallabsorbierender Schaumkunststoff für das Absorberpaneel 1 ist vorzugsweise heller (weißer) Melaminharzschaum vorgesehen, welcher am Markt unter der als Marke geschützten Bezeichnung "Basotect" der Firma BASF erhältlich ist. Melaminharz ist ein sehr leichtes und deshalb gut schalldämmendes Netzkunststoffprodukt, welches Luftschall gut absorbiert und bei geringer Dicke lichtdurchlässig ist- Anstelle von Melaminharzschaum können indessen auch andere leichte, porige Schaumkunststoffe oder faserige Materialien verwendet werden, welche Luftschall absorbieren.

Es ist von Vorteil, das Absorberpaneel 1 aufgrund der Ausfräsung 1 c und der Gewichtsbelastung mit dem LED-Paneel 2 beziehungsweise den LED-Spots 3 mit einem schalldämmenden Vlies oder Gewebe zu beschichten, damit die Lastaufnahme übertragen und ausgeglichen wird. Bei solchen Vliesbeschichtungen handelt es sich um Polyestervliese oder um Glasvliese, welche Schallwellen gut absorbieren.

## Patentansprüche

1. Schallabsorbierende Leuchte, bestehend aus einem Leuchtmittel und einer schallabsorbierenden Umhüllung, wobei als Leuchtmittel ein LED-Paneel (2) und/oder mehrere LED-Spots (3) vorgesehen sind, und die Umhüllung in Form eines einstückigen Absorberpaneels (1) ausgebildet ist, welches aus schallabsorbierendem Schaumkunststoff besteht und das LED-Paneel (2) bzw. den LED-Spot (3) zumindest seitlich und an der Lichtsautrittsfläche (Vorderseite) umschließt, also dort, wo Luftschall auf die Leuchte (10) auftrifft, und wobei über der Lichtsautrittsfläche des LED-Paneels (2) bzw. des LED-Spots (3) das Absorberpaneel (1) als dünne Überdeckung (1a) ausgeführt, die lichtdurchlässig und gleichzeitig schallabsorbierend ist, **dadurch gekennzeichnet, dass** das Absorberpaneel (1) an seiner Rückseite eine Ausfräsung (1c) zur Aufnahme eines LED-Paneels (2) bzw. eines LED-Spots (3) aufweist, dass die Ausfräsung (1c) des Absorberpaneels (1) von einem umlaufenden Randbereich (1b) umgeben ist und mit der Überdeckung (1a) zur Vorderseite hin abgeschlossen ist, wobei der Randbereich (1b) und die Überdeckung (1a) aus einem zusammenhängenden Stück Schaumkunststoff geformt sind.

2. Schallabsorbierende Leuchte nach Anspruch 1, **dadurch gekennzeichnet, dass** die Tiefe (T) der rechteckförmigen Ausfräsung (1c) der Dicke des Leuchtmittels entspricht und um die Dicke der Überdeckung (1a) geringer als die Dicke (D) des Absorberpaneels (1) ist.

3. Schallabsorbierende Leuchte nach Anspruch 1 oder 2, **dadurch gekennzeichnet, dass** das Absorberpaneel (1) auch die Rückseite des LED-Paneels (2) und des LED-Spots (3) umschließt.

4. Schallabsorbierende Leuchte nach einem der Ansprüche 1 bis 3, **dadurch gekennzeichnet, dass** als schallabsorbierender Schaumkunststoff für das Absorberpaneel (1) ein sehr leichter und deshalb gut schalldämmender Netzkunststoff vorgesehen ist.

5. Schallabsorbierende Leuchte nach einem der Anspruch 4, **dadurch gekennzeichnet, dass** als Netzkunststoff ein heller (weißer) Melaminharzschaum vorgesehen ist.

6. Schallabsorbierende Leuchte nach einem der Ansprüche 1 bis 5, **dadurch gekennzeichnet, dass** das Absorberpaneel (1) mit einem schalldämmenden Vlies oder Gewebe beschichtet ist, derart, dass die Lastaufnahme infolge der Gewichtsbelastung des Absorberpaneels (1) durch das LED-Paneel (2) beziehungsweise den LED-Spot (3) übertragen und ausgeglichen wird.

## Claims

1. Sound-absorbing lamp, consisting of a lighting means and a sound-absorbing casing, wherein an LED panel (2) and/or a plurality of LED spotlights (3) are provided as said lighting means, and said casing is designed in the form of an integral absorber panel (1) which is made of sound-absorbing foamed plastic material and encloses the LED panel (2) and/or the LED spotlight (3) at least at the sides and at the light exit surface (front face), that is where air-borne sound strikes the lamp (10), and wherein, over the light exit surface of the LED panel (2) and/or of the LED spotlight (3), the absorber panel (1) is designed as a thin cover (1 a) which is transparent and at the same time sound-absorbing, **characterized in that** the absorber panel (1) has a cutout (1c) at its back for receiving an LED panel (2) and/or an LED spotlight (3), said cutout (1c) of the absorber panel (1) being surrounded by a circumferential edge region (1b) and enclosed by the cover (1a) towards the front, wherein said edge region (1b) and said cover (1a) are made of a continuous piece of foamed plastic material.

2. Sound-absorbing lamp according to claim 1, **characterized in that** the depth (T) of said rectangular cutout (1c) corresponds to the thickness of the lighting means and is lower than the thickness (D) of the absorber panel (1) by the thickness of the cover (1a).

3. Sound-absorbing lamp according to claim 1 or 2, **characterized in that** said absorber panel (1) also encloses the back of the LED panel (2) and the LED spotlight (3).

4. Sound-absorbing lamp according to any one of claims 1 to 3, **characterized in that** a very lightweight and therefore well sound-insulating mesh plastic material is provided as said sound-absorbing foamed plastic material for the absorber panel (1).

5. Sound-absorbing lamp according to claim 4, **characterized in that** a bright (white) melamine resin foam is provided as said mesh plastic material.

6. Sound-absorbing lamp according to any one of claims 1 to 5, **characterized in that** said absorber panel (1) is coated with a sound-insulating fleece or fabric such that loads applied due to the weight load of the LED panel (2) and/or the LED spotlight (3) on the absorber panel (1) are transferred and compensated.

## Revendications

1. Luminaire à absorption acoustique comprenant un luminaire et une enveloppe à absorption acoustique, le luminaire étant constitué d'un panneau à DEL (2) et/ou de plusieurs spots à DEL (3), l'enveloppe prenant la forme d'un panneau absorbant monobloc (1) en mousse synthétique d'absorption acoustique qui entoure le panneau à DEL (2) ou le spot à DEL (3) au moins sur les côtés et au niveau de la plage éclairante (avant), c.-à-d. là où le bruit aérien est émis sur la lampe (10), et le panneau absorbant (1) formant un fin recouvrement (1a) à la fois translucide et insonorisante, **caractérisé en ce qu'une** rainure (1c) permettant d'ajouter un panneau à DEL (2) ou un spot à DEL (3) est pratiquée au dos du panneau absorbant (1), que la rainure (1c) du panneau absorbant (1) est entourée d'une bordure (1b) et fermée par un recouvrement (1 a) à l'avant, ce recouvrement (1 a) prenant la forme d'un morceau de mousse synthétique connexe.

2. Luminaire à absorption acoustique selon la revendication 1, **caractérisé en ce que** la profondeur (T) de la de la rainure rectangulaire (1c) correspond à l'épaisseur du luminaire et est plus faible que l'épaisseur (D) du panneau absorbant (1), cette différence correspondant à l'épaisseur du recouvrement (1 a).

3. Luminaire à absorption acoustique selon revendication 1 ou 2, **caractérisé en ce que** le panneau absorbant (1) entoure également le dos du panneau à DEL (2) et du spot à DEL (3).

4. Luminaire à absorption acoustique selon l'une des revendications 1 à 3, **caractérisé en ce que** la mousse synthétique insonorisante prévue pour le panneau absorbant (1) est une toile plastique très légère, qui possède donc d'excellentes propriétés d'absorption acoustique.

5. Luminaire à absorption acoustique selon la revendication 4, **caractérisé en ce que** la toile plastique se compose de mousse de résine de mélamine claire (blanche).

6. Luminaire à absorption acoustique selon l'une des revendications 1 à 5, **caractérisé en ce que** le panneau absorbant (1) est recouvert d'un revêtement intissé ou textile insonorisant, de manière à ce que la charge à laquelle le panneau absorbant (1) est soumise soit transmise et équilibrée par le panneau à DEL (2) ou le spot à DEL (3).
